# DEMANDE DE BREVET EUROPEEN

(11) **EP 0 099 308 A1**
(43) Date de publication de la demande: **25.01.1984**
(21) Numéro de dépôt: 83420110.5
(22) Date de dépôt: 30.06.1983
(51) Int. Cl.: G04C 3/00

(54) **Montre à quartz perfectionnée**

(30) Priorité: 06.07.1982 FR 8212048
(71) Demandeur: Pasquier, René, F-74000 Annecy (FR)
(72) Inventeur: Pasquier, René, F-74000 Annecy (FR)
(74) Mandataire: Laurent, Michel

(57) **Abrégé**

Montre constituée par un mouvement (1) à quartz, dans lequel le mouvement (1) ne repose par sur le fond (25) du boitier (20) et comporte un système de remise à l'heure par contact électrique entre le pôle positif (11) d'une pile et le pôle négatif (7) d'un module électronique contenant le programme de remise à l'heure, caractérisée en ce que:
- d'une part, le fond (25) du boiter monobloc (20) est réalisé en un matériau semi-rigide apte à se déformer élastiquement; - et d'autre part, en ce que la face arrière du mouvement
(1) comporte un moyen (10) dirigé vers le fond (25) destiné, à établir le contact entre les deux pôles (7) et (11).

## Description

L'invention concerne un nouveau type de montre à quartz perfectionnée ; elle se rapporte plus particulièrement à un nouveau type de boitier étanche, particulièrement adapté aux montres à quartz.

Comme on le sait, en horlogerie, le boitier est un élément essentiel. Pour différentes raisons, il est indispensable que ce boitier soit étanche à l'eau et à l'humidité. A l'heure actuelle, les boitiers métalliques sont le plus généralement à fond vissé ou monobloc.

Les remontoirs ou poussoirs doivent traverser ces boitiers. Pour assurer l'étanchéité de l'ensemble, on fait alors appel à des joints. Malheureusement, à la longue, ces joints s'encrassent, se durcissent, ce qui occasionne des pertes d'étanchéité. Toutefois, en l'état actuel de la technique, ces remontoirs ou ces poussoirs restent indispensables pour remettre la montre à l'heure.

Par ailleurs, on sait que dans le mouvement d'une montre à quartz, le poussoir agit sur un ressort qui met en contact le pôle positif de la pile et le pôle négatif du module électronique contenant le programme de remise à l'heure. Selon la nature de l'impulsion ainsi donnée par le poussoir, on fait alors avancer les aiguilles,soit de minute en minute (impulsion courte), soit d'heure en heure (impulsion moyenne), soit en continu (impulsion lente). Toutefois, là également, dans cette solution, la présence de poussoir nécessite des joints qui, à la longue, viendront affaiblir l'étanchéité de l'ensemble.

L'invention pallie ces inconvénients.

Elle concerne une montre à quartz perfectionnée qui soit parfaitement étanche et dans laquelle la remise à l'heure ne fait pas appel à des poussoirs ou à des remontoirs, c'est-à-dire à des tiges traversant le boitier.

Cette montre perfectionnée, constituée par un mouvement électronique à résonateur à quartz, placé dans an boitier rigide monobloc, recouvert d'un verre protecteur, et dans laquelle ledit mouvement ne repose pas sur le fond dudit boitier et comporte un système de remise à l'heure par contact électrique entre le pôle positif de la pile et le pôle négatif du module électronique contenant le programme de remise à l'heure, se caractérise en ce que :
- d'une part, la face arrière du mouvement comporte un moyen dirigé vers le fond du boitier destiné à établir le contact électrique entre les deux pôles précités,
- et d'autre part, en ce que le fond du boitier est réalisé en un matériau semi-rigide, apte à se déformer élastiquement sous l'effet d'une force,

de sorte que sous l'effet de cette force exercée sur ce fond, on actionne le moyen destiné à établir le contact entre les deux pôles précités pour la remise à l'heure du mouvement.

Dans le modèle d'utilité allemand 76.15 209, on a déjà décrit une montre à affichage numérique dont le boitier en matière plastique présente sur l'avant deux parties qui sont susceptibles d'être soumises à l'action d'une pression pour se déformer élastiquement. Ces parties déformables servent à actionner des contacts qui font apparaître selon le cas soit les heures et les minutes, soit les minutes et les secondes.Il s'agit donc d'un système pour faire apparaître les heures et non d'un système de remise à l'heure. La structure physique, les fonctions et les résultats de ce dispositif sont différents de ceux visés dans l'invention. Par ailleurs, la combinaison des enseignements de ce brevet et du module électronique de remise à l'heure n'était pas évidente car, d'une part, les fonctions mises en oeuvre n'étaient pas les mêmes et, d'autre part, il a fallu adapter ce module électronique de remise à l'heure, à savoir modifier la forme et les fonctions de la lame de contact en l'allongeant et en déplaçant son point d'ancrage,de manière à assurer une parfaite élasticité.

Dans le brevet américain 4 244 044, on a décrit une montre dans laquelle la commande et les corrections sont effectuées par pression sur la glace qui est montée amovible. Il s'agit là également d'une structure différente.

Avantageusement et en pratique,dans les montres selon l'invention :
- la force de déformation est une pression, voire éventuellement une traction ;
- le contacteur électrique est formé par une lame métallique conductrice souple et élastique, dite

lame de contact, telle que par exemple une lame de cuivre ou en acier cuivré ; cette lame est fixée à une extrémité au pont de rouage du mouvement électronique, afin de former le pôle positif de la pile ; l'autre extrémité de cette lame est libre et peut venir au contact du pôle négatif du module électronique sous l'effet d'une force exercée par le doigt sur la lame à travers le fond souple du boitier ; dans une réalisation particulière, par mesure de sécurité, l'extrémité fixe de la lame est également attachée à un second point d'ancrage sur le mouvement ;
- le boitier est en matière plastique rigide moulée monobloc et ne comporte aucune ouverture si ce n'est celle destinée à recevoir le verre ;
- le boitier est en matière plastique rigide injectée ou usinée ;
- l'épaisseur du fond du boitier décroît progressivement de la périphérie de ce boitier vers le centre de celui-ci, mais augmente au voisinage de ce centre pour former une proéminence sur laquelle on peut agir avec le doigt sur la lame qui se trouve en regard de cette proéminence à l'intérieur du boitier ;
- le boitier est métallique, mais comporte un fond plastique rapporté, serti,dont l'épaisseur décroît progressivement de la périphérie vers le centre ;
- le fond du boitier est plissé en accordéon,de manière à pouvoir recevoir une déformation, notamment au moyen du doigt.

La manière dont l'invention peut être réalisée et les avantages qui en découlent ressortiront mieux de l'exemple de réalisation qui suit, donné à titre indicatif et non limitatif à l'appui des figures annexées.
La figure 1 est une représentation perspective sommaire montrant un mouvement de montre à quartz équipée d'une lame remontoir conforme à l'invention.
La figure 2 est une représentation vue de dessus de ce mouvement,alors que la figure 3 est une vue en coupe au niveau de la lame.
Les figures 4 et 5 représentent cette lame de contact remontoir,respectivement vue de profil et en perspective sommaire.
La figure 6 est une représentation schématique en coupe d'un boitier conforme à l'invention.
Les figures 7 et 8 montrent sommairement en coupe une montre conforme à l'inventinn,respectivement en position de repos (7) et en position de remontage (8).

En se référant aux figures 1 et 2, le mouvement (1) électronique à résonateur à quartz du type commercialisé sous la référence FR 205 par la société française FRAMELEC à Morteau comprend essentiellement, de manière connue :
- une platine (2) sur laquelle repose à l'endroit (voir figure 7) le cadran (31) et les aiguilles (32 et 33) classiques, et à l'envers (figures 1 à 3), la pile (3) par exemple de 1,5 volts à haute impédance qui est connectée de manière classique au pont de rouage (4), par exemple en laiton nickelé ou rodié ;
- une bobine (5) ;
- un module électronique (6) avec son programme de remise à l'heure par pas de une minute, une heure ou en continu ;
- un plot (7) formant pôle négatif du module élec- troniq.ue (6).

Selon la caractéristique originale de l'invention, le mouvement (1) comporte une lame Conductrice élastique (10) formant contact (voir fig. 4 et 5), par exemple en cuivre ou en tout autre alliage conducteur tel que acier spécial. Cette lame (10) de contact de 4 mm de largeur environ est d'un type analogue à celles qui sont utilisées pour la fabrication des ressorts de pression destinés à déclencher la sonnerie d'un réveil. Cette lame (10) comporte à une extrémité un orifice (12) destiné à fixer la lame au pont de rouage (4) à l'aide d'une vis (11),de manière ainsi à former pôle positif de la pile (3). Cette lame (10) est éventuellement coudée en (16, 17 ou 18) de manière à améliorer sa souplesse et son élasticité. Le point d'ancrage (11) de la lame (10) au pont de rouage (4) qui forme comme déjà dit pôle positif de la pile (3),est aussi éloigné que possible de l'extrémité opposée libre (13) qui est également coudée et ce, afin de donner une plus grande longueur d'action_{;}donc une plus grande sensibilité à l'ensemble. Avantageusement, pour assurer une meilleure position géométrique de l'ensemble, la lame (10) est fixée au mouvement (1) en deux points de fixation (11) et (14) et elle est percée en son centre d'un orifice (15) destiné à permettre la mise en place des aiguilles (32-33).

Lorsque la lame (10) est au repos, son extrémité libre est éloignée du plot de contact (7). En revanche, sous l'effet d'une légère pression,telle que par exemple une pression exercée par le doigt à travers le fond du boitier, cette extrémité (13) vient alors toucher ce plot (7) et ainsi établir le contact électrique. En revanche, si l'on relâche cette pression, la lame (10),et donc son extrémité (13),revient à sa position initiale et le circuit de contact est ainsi interrompu (voir figures 7 et 8).

De manière connue, lorsque le contact entre l'extrémité (13) et le plot (7) est établi, le module électronique (6) entraîne alors le moteur pas à pas rotatif et selon l'intensité et la durée de ce contact (court ou long), on provoque ainsi l'avance des aiguilles (32-33), soit de minute en minute,soit d'heure en heure, soit de manière continue.

Le boitier (20) (voir figure 6) est réalisé en tout matériau connu. Avantageusement, on le réalise en matière plastique rigide moulée injectée ou voire usinée. On peut ainsi utiliser des résines ABS ou des mélanges de résine ABS et de polycarbonate. Cette résine est avantageusement colorée, notamment dans la masse.

Si on le désire, ce boitier peut être également un boitier métallique dont on aurait aménagé sur le fond une partie centrale en forme de soufflet ou d'accordéon,de manière à pouvoir déformer élastiquement ce fond.

Ce boitier monobloc (20) comporte de manière connue une face supérieure ou lunette (21) dans laquelle viendra se loger en force sur l'appui (22) le verre galbé (30) ou plat, de préférence bagué et serré, afin d'assurer la protection et la tenue à l'étanchéité.

La platine (2) repose sur l'appui horizontal (23), de sorte que le mouvement se trouve suspendu dans l'emplacement central (24) taillé dans ce boitier (20).

Le fond (25) de ce boitier monobloc (20) est réalisé en un matériau semi rigide élastique apte à se déformer sous une force manuelle de pression ou de traction. Avantageusement, l'épaisseur de ce fond (25) du boitier (20) doit être suffisante pour donner de la rigidité à l'ensemble et pour assurer une étanchéité parfaite,ainsi que pour obtenir de bonnes résistances tant mécaniques que physiques. Toutefois, comme déjà dit, ce fond (25) doit être semi-souple et élastique pour que, sous l'effet d'une simple pression exercée par le doigt sur ce fond, celui-ci puisse se déformer et ainsi permettre de pousser à travers ce fond (25) la lame de contact (10), de manière à amener l'extrémité libre (13) de cette lame au contact du plot négatif (7).

En outre, comme pour la lame de contact (10), il est nécessaire que ce fond (25) semi-rigide soit élastique, c'est-à-dire revienne à sa position initiale avec le minimum d'hysteresis dès que cesse la pression ou la traction. Enfin, il faut que ce fond (25) ne soit pas trop souple pour ne pas provoquer de contact intempestif. Comme déjà dit, l'épaisseur de ce fond (25) diminue au fur et à mesure qu'on s'éloigne de la périphérie (26) du fond de l'emplacement (24) pour se rapprocher du centre (27), mais croît au voisinage de ce centre (27) pour former une proéminence. Ainsi, cette différence d'épaisseur progressive, puis inversée, donne une meilleure souplesse, facilite le contact et augmente la nervosité du fond (25) en procurant un effet de ressort. En pratique, l'épaisseur progressive de la périphérie vers le centre est comprise entre 0,5 et 1 mm. Dans une variante, la proéminence (27) passe à travers l'orifice (15) et c'est la périphérie de la proéminence (27) qui assure le déplacement de la lame (10).

Lorsque le mouvement (1) est placé dans le boitier (20), la platine (2) repose seulement sur l'appui horizontal (23). En position de repos, la lame (10) ne touche aucune partie_du fond (25) et plus précisément de la proéminence (27) (figure 7). En revanche, sous l'effet d'une simple pression exercée par le doigt en (27) (figure 8), la proéminence (27) vient toucher puis pousser la lame contact (10), jusqu'à ce que son extrémité (13) touche le plot négatif (7) et ainsi réalise le contact électrique. Comme déjà dit, selon la nature et la durée de ce contact, on fera avancer des aiguilles (32-33) de minute en minute, d'heure en heure ou de manière continue.

Dans une forme de réalisation spécialement adaptée aux montres de plongée sous-marine, le fond (25) comporte en son centre (27) une proéminence dirigée vers l'extérieur qui est connectée côté intérieur à la lame (10), montée alors oscillante autour d'un axe. En tirant cette proéminence (27) à l'extérieur, on fait ainsi basculer la lame (10) pour établir le contact électrique avec le plot (7).

Dans une autre forme de réalisation spécialement adaptée au boitier métallique, le fond du boitier est plissé en soufflet ou en accordéon de manière à pouvoir ainsi se déformer sous l'effet d'une force extérieure.

Les montres réalisées conformément à l'invention présentent de nombreux avantages par rapport aux solutions actuelles. Comme il n'y a pas d'ouverture autre que celles prévues pour la fenêtre (21), nécessitées pour la pose du verre (30), il est donc possible de réaliser une étancnéité presque idéale.

Comme il n'y a pas de poussoir ou de remontoir, il n'y a pas de risque de rupture de tige ou d'accident lié aux détériorations des joints.

Enfin, le dispositif (6) de remise à l'heure n'est guère modifié, ce qui permet donc à ce système d'être facilement adapté à certains mouvements actuels.

On obtient de la sorte des montres parfaitement étanches, ce que l'on ne savait pas obtenir jusqu'à ce jour.

L'invention peut trouver des applications dans des domaines voisins de celui des montres, tel que par exemple celui des réveils ou des chronomètres.

## Revendications

1/ Montre constituée par un mouvement (1) électronique à résonateur à quartz, placé dans un boitier monobloc (20) recouvert d'un verre protecteur (30), dans lequel ledit mouvement (1) ne repose pas sur le fond (25) du boitier (20) et comporte un système de remise à l'heure par contact électrique entre le pôle positif (11) d'une pile (3) et le pôle négatif (7) d'un module électronique contenant le programme de remise à l'heure, caractérisée en ce que :
- d'une part, le fond (25) du boitier monobloc (20) est réalisé en un matériau semi-rigide apte à se déformer élastiquement sous l'effet d'une force,puis à revenir à sa position initiale ;
- et d'autre part, en'ce que la face arrière du mouvement (1) comporte un moyen (10) dirigé vers le fond (25) du boitier (20) destiné, sous l'effet d'une force, à établir le contact électrique entre les deux pôles (7) et (11) précités,
de sorte que, sous l'effet de cette force, on actionne le moyen (10) dirigé vers le fond (25) du boitier placé sur la face arrière du mouvement (1), de manière à établir le contact entre les deux pôles. (7) et (11) du module électronique (6) de remise à l'heure.

2/ Montre selon la revendication l, caractérisée en ce que le contacteur électrique est formé par une lame métallique conductrice souple et élastique (10), fixée à une de ses extrémités (11) au pont de rouage (4) pour former pôle positif de la pile (3),et dont l'autre extrémité libre opposée (13) peut venir au contact du pôle négatif (7) du module électronique (6) sous l'effet d'une pression exercée sur cette lame (10) à travers le fond souple (25) du boitier (20).

3/ Montre selon la revendication 2, caractérisée en ce que la lame de contact (10) est une lame souple élastique en cuivre ou en acier cuivré.

4/ Montre selon la revendication 2, caractérisée en ce que la lame (10) est solidarisée par au moins une de ses extrémités (11-14) au pont de rouage (4) pour former pôle positif de la pile (3).

5/ Montre selon la revendication 4, caractérisée en ce que la lame (10) présente un orifice (15) pour la mise en place des aiguilles (32-33).

6/ Montre selon la revendication 1, caractérisée en ce que le boitier (20) est en matière plastique rigide monobloc.

7/ Montre selon la revendication 6, caractérisée en ce que l'épaisseur du fond (25) du boitier (20) monobloc décroît progressivement de la périphérie (26) vers le centre (27) et augmente au voisinage de ce centre (27) pour former une proéminence destinée à prendre appui sur la lame de contact (10).

8/ Montre selon la revendication 1, caractérisée en ce que le boitier monobloc est en métal et présente un fond déformable plissé en forme de soufflet ou d'accordéon.

9/ Montre perfectionnée comprenant un mouvement (1) électronique à résonateur à quartz, placé dans un boitier (20) monobloc en matière plastique, dont le haut est recouvert d'un verre protecteur (30) et dont le fond (25) est élastiquement déformable, dans laquelle le mouvement (1) :
- d'une part, comporte un système de remise à l'heure par contact électrique entre le pôle positif (11) (14) d'une pile (3) et le pôle négatif (7) d'un module électronique (6) contenant le programme de remise à l'heure,
- et d'autre part, ne repose pas sur le fond (25) du boitier (20), caractérisée en ce que :
- d'une part, l'épaisseur du fond (25) du boitier (20) décroît progressivement de la périphérie (26) vers le centre (27) et augmente au voisinage de ce centre (27) pour former une proéminence,
- et en ce que d'autre part, la face arrière du mouvement (1) comporte une lame métallique conductrice souple et élastique (10) fixée à une de ses extrémités en deux points (11) et (14) au pont de rouage (4) pour former pôle positif de la pile (3), et dont l'autre extrémité libre (13) peut venir au contact du pôle négatif (7) du module électronique (6) sous l'effet d'une pression exercée sur la lame (10) à travers le fond souple (25) du boitier (20) au niveau de la proéminence (27).
